# EUROPÄISCHE PATENTSCHRIFT

(11) **EP 3 628 930 B1**
(45) Veröffentlichungstag und Bekanntmachung des Hinweises auf die Patenterteilung: **19.01.2022**
(21) Anmeldenummer: 19187383.5
(22) Anmeldetag: 19.07.2019
(51) Int. Cl.: F24C 15/10, F24C 7/06, F24C 7/08, H05B 6/12

(54) **SYSTEM MIT EINER ARBEITSPLATTE UND EINEM FUNKTIONSELEMENT, ARBEITSTISCH UMFASSEND EIN SOLCHES SYSTEM SOWIE VERFAHREN ZUR HERSTELLUNG EINES ARBEITSTISCHES**
SYSTEM COMPRISING A WORKTOP AND A FUNCTIONAL ELEMENT, WORK TABLE COMPRISING SUCH A SYSTEM AND METHOD FOR PRODUCING A WORK TABLE
SYSTÈME DOTÉ D'UN PLAN DE TRAVAIL ET D'UN ÉLÉMENT FONCTIONNEL, TABLE DE TRAVAIL COMPRENANT UN TEL SYSTÈME AINSI QUE PROCÉDÉ DE FABRICATION D'UN TABLE DE TRAVAIL

(30) Priorität: 28.09.2018 DE 102018216755
(43) Veröffentlichungstag der Anmeldung: 01.04.2020
(73) Patentinhaber: Schott AG, 55122 Mainz (DE)
(72) Erfinder: Zenker, Thomas, 55268 Nieder-Olm (DE)
(74) Vertreter: Ullrich & Naumann PartG mbB

(56) Entgegenhaltungen:
- EP-A2- 0 242 662
- EP-A2- 2 602 555
- DE-A1- 19 849 136
- DE-A1-102005 032 089
- DE-U1- 7 914 111
- DE-U1- 20 020 914
- DE-U1-202014 004 212

## Beschreibung

Die Erfindung betrifft ein System umfassend eine Arbeitsplatte und mindestens ein an einer Unterseite der Arbeitsplatte angeordnetes Funktionselement. Des Weiteren betrifft die Erfindung einen Arbeitstisch umfassend eine solche Arbeitsplatte sowie ein Verfahren zur Herstellung eines solchen Arbeitstisches.

Arbeitsplatten von Systemen der hier in Rede stehenden Art können beispielsweise als Kochfelder ausgebildet sein, die auf ihrer Unterseite als Heizeinrichtung oder Anzeigeeinrichtung dienende Funktionselemente aufweisen. Aufgrund der besonders ansprechenden Optik und der einfachen Handhabung und Reinigung werden entsprechende Arbeitsplatten oftmals aus Glaskeramik hergestellt. Glaskeramik bietet den Vorteil, dass es eine hohe Durchlässigkeit für Wärmestrahlung, einen äußerst geringen Wärmeausdehnungskoeffizienten und eine geringe Wärmeleitfähigkeit aufweist.

Bei dem Aufbau von Küchenmöbeln, insbesondere von Arbeitsplatten, treten häufig Toleranzen im Zentimeterbereich auf. Diese werden in der Regel durch nicht ideal gerade oder rechtwinklig angeordnete Zimmerwände hervorgerufen. Des Weiteren kommt bei der Montage der Arbeitsplatten erschwerend hinzu, dass die Unterbaumöbel oftmals nicht im geplanten Abstand zur Wand angeordnet werden, wobei sich die Montage der Arbeitsplatten regelmäßig an der Wand ausrichtet, um sichtbare bzw. ungleichmäßige Spalte zwischen der Arbeitsplatte und der Wand zu vermeiden. Dadurch verschiebt sich jedoch die Position der Arbeitsplatte zum Unterbau.

Im Gegensatz dazu sind für die Positionierung der Funktionselemente, die zwischen Arbeitsplatte und Unterbau angeordnet sind, äußerst geringe Toleranzen einzuhalten. Entsprechend enge Toleranzen treten - wie nachstehend beschrieben - bei unterschiedlichen Funktionselementen auf.

Anzeigevorrichtungen wie Leuchtanzeigeelemente oder Lichtmarkierungen, die unterhalb der Arbeitsplatte als Teil einer elektronischen Steuerung angeordnet sind, müssen mit geringen Toleranzen zu Markierungen oder Aussparungen von Beschichtungen der Arbeitsplatte angeordnet werden.

Heizelemente, beispielsweise Induktionsspulen oder Strahlungsheizkörper oder Unter-Glas-Gasbrenner, die unterhalb der Arbeitsplatte als Teil einer Heizeinrichtung angeordnet sind, sind mit geringen Toleranzen gegenüber Markierungen oder Aussparungen von Beschichtungen der Arbeitsplatte anzuordnen. Die Markierungen können beispielsweise Ort und Größe eines Kochfeldes oder einer Kochzone kennzeichnen. Des Weiteren müssen in Aussparungen der Arbeitsplatte vorgesehene Gasbrennereinsätze möglichst zentriert zu den Gasbrennern im Unterbau angeordnet sein, so dass hier ebenfalls enge Toleranzen einzuhalten sind.

Auch induktive Ladestellen bzw. Energiekoppelstellen, beispielsweise für Mobilgeräte oder Kleinküchengeräte, die unterhalb der Arbeitsplatte als Teil einer Leistungselektronik, beispielsweise als Teil einer Kochfeldleistungsansteuerung, angeordnet sind, müssen möglichst exakt zu Markierungen oder Aussparungen von Beschichtungen auf oder unter oder in der Arbeitsplatte positioniert sein.

Gleiches gilt für Bediensensorelemente, die unterhalb der Arbeitsplatte als Teil einer elektronischen Steuerung angeordnet sind und mit besagten Toleranzen zu Markierungen oder Aussparungen von Beschichtungen auf oder unter oder in der Arbeitsplatte angeordnet sein müssen. Entsprechende Markierungen dienen beispielsweise zur Kennzeichnung von Bedienfelder.

Andere Sensoren wie Kommunikationssensoren, beispielsweise IR-Sensoren zur Interaktion mit Abzugshauben, oder Temperatursensoren, beispielsweise IR-Halbleitersensoren zur Temperaturmessung von Topfböden, oder Helligkeitssensoren zur Ermittlung der Raumhelligkeit, die unterhalb der Arbeitsplatte als Teil einer elektronischen Steuerung angeordnet sind, müssen ebenfalls mit besagten Toleranzen zu Markierungen oder Aussparungen von Beschichtungen auf oder unter oder in der Arbeitsplatte angeordnet werden.

Die gleiche Problematik besteht bei Entlüftungs- oder Belüftungseinrichtungen, beispielsweise integrierte Dampfabzugsgeräte, die zu Arbeitsplattenaussparungen möglichst passend auszurichten sind.

Um die Funktionselemente an der Unterseite der Arbeitsplatte anzuordnen, ist es aus der Praxis bekannt, Haltewinkel an der Arbeitsplatte anzukleben. An diesen Haltewinkeln werden sodann die Funktionselemente angeschraubt. Dabei ist problematisch, dass die Haltewinkel und somit die daran befestigten Funktionselemente exakt genug ausgerichtet sein müssen, dass die voranstehend beschriebenen engen Toleranzen eingehalten werden. Dieser Vorgang ist äußerst umständlich durchzuführen und somit zeit- und kostenintensiv. Ein weiterer Nachteil besteht darin, dass aufgrund der insbesondere bei dem Aufbau von Küchenmöbeln auftretenden sehr großen Toleranzen, die an der Arbeitsplatte angeordneten Funktionselemente oftmals nicht in die dafür vorgesehenen Aufnahmen des Unterbaus passen.

In der DE 20 2017 005 503 U1 ist ein Arbeitstisch mit einer Arbeitsplatte aus Glaskeramik und darunter angeordneten Funktionselementen beschrieben. Bei den Funktionselementen handelt es sich beispielsweise um Heizeinrichtungen bzw. elektronische Bauteile. Die Funktionselemente sind dabei nicht fest mit der Arbeitsplatte verbunden, sondern unter dieser auf einem beweglichen Träger angeordnet. Gemäß einer ersten Ausgestaltung ist der Träger als Schublade ausgebildet, so dass die Funktionselemente unter die Arbeitsplatte eingeschoben werden können. Gemäß einem zweiten Ausführungsbeispiel ist der Träger klappbar ausgebildet. Somit kann der mit den Funktionselementen versehene Träger unter die Arbeitsplatte geklappt werden.

Die voranstehend beschriebenen Probleme betreffend die exakte Positionierung der Funktionselemente gegenüber der Arbeitsplatte bestehen auch bei dem in der DE 20 2017 005 503 U1 beschriebenen Gegenstand. Ein weiterer Nachteil besteht dabei darin, dass die Konstruktion äußerst aufwändig ist, insbesondere im Hinblick auf die einzuhaltenden Toleranzen, so dass der beschriebene Arbeitstisch teuer in der Herstellung und zeitintensiv beim Aufbau vor Ort ist.

Aus der DE 79 14 111 U1 ist eine Kocheinheit vorbekannt, die eine Elektrokochplatte aufweist, welche über eine Einbauplatte in einer Arbeitsplatte angeordnet ist.

Die DE 200 20 914 U1 zeigt eine Abdeckplatte für ein Kochfeld. Die Abdeckplatte kann beispielsweise aus Glas bestehen und ist von dem Kochfeld abnehmbar. Um die Abdeckplatte in einem definierten Abstand zu dem Kochfeld anzuordnen, sind an der Abdeckplatte Abstandsfüße vorgesehen.

Das Dokument DE 20 2014 004 212 U1 zeigt einen Wärmequellen-Schutzschild mit einer Glas-/Glaskeramikplatte mit wenigstens einer Verbindung mit einem Bauteil aus einem metallischen Material. An der Glas-/Glaskeramikplatte kann ein als Klips realisiertes Montageelement angeordnet sein, das in eine Klipsaufnahme der Wärmequelle eingreift.

Des Weiteren offenbart die DE 10 2005 032 089 A1 ein Kochfeld mit einer Kochfeldplatte, an deren Unterseite ein Heizkörper vorgesehen ist

Die EP 2 602 555 A2 beschreibt ein Kochfeld sowie eine Einrichtung zur Anordnung des Kochfeldes in dem Ausschnitt einer Arbeitsplatte. Dabei ist eine Kochfeldplatte offenbart, an der ein Montagerahmen angeklebt ist. Mit dem Montagerahmen ist ein Außengehäuse der Heizplatten verschraubt.

Weiterhin sind in den Dokumenten EP 0 242 662 A2 und DE 198 49 136 A1 Kochfelder mit darunter angeordneten Heizelementen beschrieben.

Der vorliegenden Erfindung liegt daher die Aufgabe zugrunde, ein System der eingangs genannten Art derart auszugestalten und weiterzubilden, dass mit konstruktiv einfachen Mitteln eine exakte Positionierung der Funktionselemente gegenüber der Arbeitsplatte ermöglicht ist. Des Weiteren liegt die Aufgabe zugrunde, einen Arbeitstisch sowie ein Verfahren zur Herstellung eines Arbeitstisches anzugeben, der mit geringem Aufwand und unter Einhaltung der notwendigen Toleranzen errichtet werden kann. Eine weitere Aufgabe liegt darin, ein alternatives System, einen alternativen Arbeitstisch sowie ein alternatives Verfahren zur Herstellung eines Arbeitstisches anzugeben.

Die voranstehenden Aufgaben in Bezug auf das System werden durch die Merkmale des Anspruches 1 gelöst. Danach ist das in Rede stehende System umfassend eine Arbeitsplatte und mindestens ein an einer Unterseite der Arbeitsplatte angeordnetes Funktionselement, wobei die Arbeitsplatte an ihrer Unterseite mindestens ein erstes Zentriermittel aufweist, wobei das Funktionselement mindestens ein zweites Zentriermittel aufweist und wobei das erste Zentriermittel und das zweite Zentriermittel derart miteinander korrespondierend ausgebildet sind, dass das Funktionselement in einer definierten Position gegenüber der Arbeitsplatte angeordnet ist, dadurch gekennzeichnet, dass ein Lagerelement unmittelbar oder mittelbar mit dem zweiten Zentriermittel verbunden ist, so dass eine Positionierung des Funktionselements gegenüber der Arbeitsplatte ermöglicht ist und dass das zweite Zentriermittel und das damit verbundene Funktionselement vertikal und/oder lateral bewegbar sind.

Dabei ist zunächst erkannt worden, dass eine besonders exakte Positionierung von Arbeitsplatte und Funktionselement zueinander realisierbar ist, wenn die Arbeitsplatte und das Funktionselement miteinander korrespondierende Zentriermittel aufweisen. Im Konkreten ist an der Arbeitsplatte mindestens ein erstes Zentriermittel und an dem Funktionselement mindestens ein zweites Zentriermittel vorgesehen. Das erste und das zweite Zentriermittel wirken derart zusammen, dass das Funktionselement in der gewünschten, exakt definierten Position zu der Arbeitsplatte angeordnet wird. Durch die beschriebene Konstruktion ist es des Weiteren möglich, das Funktionselement bzw. mehrere Funktionselemente unabhängig von der Arbeitsplatte zu montieren, beispielsweise in einem Unterbau. Da die Funktionselemente somit nicht zwangsweise fest an der Unterseite der Arbeitsplatte angeordnet sind, können diese im Falle eines Defekts oder bei einer gewünschten Anpassung der Funktionalität des Systems äußerst einfach ausgetauscht werden.

Es wird darauf hingewiesen, dass mehrere Funktionselemente vorgesehen sein können, die jeweils ein separates zweites Zentriermittel aufweisen. Alternativ oder zusätzlich können zumindest einige der Funktionselemente ein oder mehrere gemeinsame zweite Zentriermittel aufweisen und somit gemeinsam gegenüber der Arbeitsplatte positionierbar sein.

In vorteilhafter Weise kann die Arbeitsplatte zumindest teilweise oder vollständig aus Glas und/oder aus Glaskeramik hergestellt sein. Entsprechende Arbeitsplatten sind besonders einfach zu handhaben, insbesondere einfach zu Reinigen. Die Größe der Arbeitsplatte kann beliebig ausgebildet sein, wobei eine Größe von mindestens 0,3 m², vorzugsweise von mindestens 0,7 m² von besonderem Vorteil ist. Arbeitsplatten mit einer solchen Größe eignen besonders gut als Küchenarbeitsplatten oder Laborarbeitsplatten und weisen eine ansprechende Optik auf.

Je nachdem um was für ein Funktionselement es sich handelt, kann die Arbeitsplatte an der Position, an der das Funktionselement anzuordnen ist, eine Markierung und/oder eine Aussparung von einer Beschichtung aufweisen. Beispielsweise kann es sich um die Markierung eines Kochfeldes und/oder eines Bedienelements oder Ähnlichem handeln. Die Beschichtung kann insbesondere als opake Beschichtung ausgebildet sein, die zur Definition eines Anzeigefensters dient. Die Positionierung von einzelnen sekundären bzw. zweiten Funktionselementen kann auch von Designvorgaben, beispielsweise einer symmetrischen Anordnung zueinander, oder von der Ergonomie her bestimmt sein, derart, dass sich die Positionierung einzelner zweiter Funktionselemente nach mindestens einem primären bzw. ersten Funktionselement richtet. In dem Fall wird die Positionierung von den zweiten Funktionselementen nicht von lokalen Markierungen oder Aussparungen in einer Beschichtung im Umfeld des zweiten Funktionselementes bestimmt, sondern richtet sich nach den Positionierungsmerkmalen eines ersten Funktionselementes.

Gemäß einer weiteren vorteilhaften Ausgestaltung kann das Funktionselement als eine Leuchtanzeige und/oder als ein Heizelement, beispielsweise als eine Induktionsspule, Strahlungsheizkörper oder Gasbrenner, ausgebildet sein. Des Weiteren kann das Funktionselement als Energieübertragungselement, insbesondere als induktive Ladestelle, und/oder als Sensorelement, insbesondere als kapazitiver Bediensensor oder IR-Bediensensor, ausgebildet sein. Alternativ oder zusätzlich kann das Funktionselement als Lüftungseinrichtung, insbesondere Entlüftungs- oder Belüftungseinrichtung, und/oder als Informationsübertragungselement realisiert sein. Weiterhin ist denkbar, dass das Funktionselement als Sensor, insbesondere Kommunikationssensor, beispielsweise IR-Sensor zur Interaktion mit Abzugshauben, oder als Temperatursensor, beispielsweise IR-Halbleitersensor zur Temperaturmessung von Topfböden, oder als Helligkeitssensor zur Ermittlung der Raumhelligkeit ausgebildet sein. Entsprechende Sensoren können als Teil einer elektronischen Steuerung ausgebildet sein. Die voranstehend genannten Funktionselemente ermöglichen insbesondere die Realisierung eines multifunktionalen Arbeitstisches.

In weiter erfindungsgemäßer Weise ist ein Lagerelement unmittelbar oder mittelbar mit dem zweiten Zentriermittel verbunden. Dadurch erfolgt eine besonders einfache Positionierung des Funktionselements gegenüber der Arbeitsplatte. Weiterhin wird durch eine solche Konstruktion realisiert, dass das zweite Zentriermittel und das damit verbundene Funktionselement vertikal und/oder lateral bewegbar sind. Sofern das Funktionselement über das Lagerelement beispielsweise auf einem Unterbau angeordnet ist, kann die Arbeitsplatte auf diesem aufgelegt werden, wobei das zweite Zentriermittel und somit das damit verbundene Funktionselement derart vertikal und/oder lateral bewegbar ist, dass das Funktionselement in der gewünschten Position gegenüber der Arbeitsplatte angeordnet ist. Durch eine entsprechend gewählte Abmessung und vertikale Beweglichkeit des Lagerelements kann das Funktionselement mit einer definierten Kraft gegen die aufgelegte Arbeitsplatte gedrückt werden, so dass eine sichere Fixierung und Funktionsweise ermöglicht wird. Im Konkreten ist denkbar, dass das Lagerelement aus einem elastischen Material hergestellt ist und/oder als Feder realisiert ist. Gemäß einer besonders einfachen Ausgestaltung kann das Lagerelement als aus einem Schaumstoff bestehender Grundkörper realisiert sein.

In weiter vorteilhafter Weise kann das erste Zentriermittel einteilig mit der Arbeitsplatte ausgebildet sein. Beispielsweise kann eine Vertiefung oder Auswölbung in der Arbeitsplatte vorgesehen sein, die mit der äußeren Kontur des zweiten Zentriermittels korrespondiert. Die Vertiefungen oder Auswölbungen können beispielsweise durch Fräsen, Schleifen und/oder eine thermische Laserbearbeitung in der Arbeitsplatte erzeugt werden. Alternativ oder zusätzlich ist es denkbar, dass das zweite Zentriermittel einteilig mit dem Funktionselement ausgebildet ist. Hierzu könnte das Funktionselement Vertiefungen oder Auswölbungen an seiner Oberfläche aufweisen, die mit dem ersten Zentriermittel korrespondieren.

In weiter vorteilhafter Weise könnte das erste Zentriermittel form- und/oder kraftschlüssig und/oder stoffschlüssig mit der Arbeitsplatte verbunden sein. Insbesondere ist denkbar, dass das erste Zentriermittel, insbesondere ein Kunststoffteil, mit der Arbeitsplatte verklebt ist. Dadurch kann eine besonders einfache Verbindung hergestellt werden.

In Bezug auf das zweite Zentriermittel ist denkbar, dass dieses form- und/oder kraftschlüssig und/oder stoffschlüssig mit dem mindestens einem Funktionselement verbunden ist. Das zweite Zentriermittel könnte beispielsweise mit dem Funktionselement verklebt sein und/oder als Kunststoffteil ausgebildet sein. Bei einer solchen Ausgestaltung kann auf einfache Weise eine sichere Verbindung realisiert werden.

Gemäß einer weiteren vorteilhaften Ausgestaltung kann das erste Zentriermittel konkav und das zweite Zentriermittel konvex ausgebildet sein. Somit ist eine möglichst exakte Positionierung auf einfache Weise zu realisieren. Alternativ oder zusätzlich könnte das erste Zentriermittel konvex und das zweite Zentriermittel konkav ausgebildet sein. Wesentlich ist, dass das erste und zweite Zentriermittel miteinander korrespondierende Oberflächen aufweisen, so dass die Begriffe "konvex" und "konkav" im weitesten Sinne zu verstehen sind und beispielsweise auch eine eckige bzw. kegelförmige bzw. pyramidenförmige Geometrie aufweisen. Wesentlich ist, dass die ineinander greifenden Flächen der Zentriermittel schräg verlaufen können, so dass das zweite Zentriermittel bei einem Einbringen in das erste Zentriermittel derart lateral verschoben wird, dass es mit dem ersten Zentriermittel fluchtet.

In weiter vorteilhafter Weise kann das erste Zentriermittel und das zweite Zentriermittel als Teil einer Nut-Feder-Verbindung ausgebildet sind. Dadurch können die Zentriermittel länglicher ausgebildet werden, um beispielsweise eine rahmenartige Konstruktion zu realisieren. Auch bei einer solchen Ausgestaltung ist es von Vorteil, wenn Nut und Feder schräge Flächen aufweisen, so dass beim Einbringen der Feder in die Nut das Funktionselement lateral verschoben wird.

Zweckmäßiger Weise können mindestens ein Funktionselement, mindestens ein zweites Zentriermittel und gegebenenfalls mindestens ein Lagerelement an einem gemeinsamen Träger angeordnet sein. Im Konkreten ist denkbar, dass mehrere Funktionselemente sowie Zentriermittel an einem gemeinsamen Träger angeordnet sind, so dass mehrere Funktionselemente auf besonders einfache Weise gegenüber der Arbeitsplatte positionierbar sind.

Des Weiteren ist es möglich, dass mindestens ein erstes Funktionselement und mindestens ein zweites Funktionselement angeordnet sind. Das zweite Funktionselement kann mit dem ersten Zentriermittel der Arbeitsplatte mittelbar oder unmittelbar verbunden sein, so dass das erste Funktionselement gegenüber der Arbeitsplatte zu positionieren ist. Hierzu kann das zweite Zentriermittel an dem ersten Funktionselement angeordnet sein, so dass das erste Funktionselement gegenüber der Arbeitsplatte und somit gegenüber dem zweiten Funktionselement in einer definierten Position anordenbar ist. Zusätzlich ist denkbar, dass das zweite Funktionselement lösbar mit dem ersten Zentriermittel verbindbar ist. Dies könnte beispielsweise über einen mit dem ersten Zentriermittel form- und/oder kraftschlüssig verbindbaren Montagehalter erfolgen. Im Konkreten könnten das erste Funktionselement und das zweite Funktionselement miteinander zusammen wirken. Beispielsweise könnte das erste Funktionselement das zweite Funktionselement mit Energie versorgen und/oder Daten mit dem ersten Funktionselement austauschen, vorzugsweise kabellos. Bei einer solchen Ausgestaltung ist es möglich, die Energieversorgung und/oder die Datenkommunikation über mindesten ein in einem Unterbau integriertes erstes Funktionselement zu realisieren, das mindestens einem zweiten Funktionselement Energie kabellos - beispielsweise induktiv - zur Verfügung stellt und/oder kabellos Daten mit dem zweiten Funktionselement austauscht.

Bei der Arbeitsplatte kann es sich um eine beliebige Arbeitsplatte handeln. In vorteilhafter Weise handelt es sich um eine Küchenarbeitsplatte, beispielsweise zum Schneiden und/oder Kochen von Speisen. Des Weiteren ist denkbar, dass die Arbeitsplatte als Teil eines Laborarbeitstisches dient.

Die zugrundeliegenden Aufgaben werden in Bezug auf den Arbeitstisch durch den nebengeordneten Anspruch 14 gelöst. Danach ist ein Arbeitstisch umfassend ein System nach einem der Ansprüche 1 und 13 und einen Unterbau beansprucht, wobei der Unterbau einen Aufnahmebereich aufweist, auf oder in dem das mindestens eine Funktionselement positioniert ist und wobei die Arbeitsplatte auf dem Unterbau aufliegt.

Es ist erkannt worden, dass ein Arbeitstisch der hier in Rede stehenden Art auf besonders einfache Weise zu errichten und das Funktionselement gegenüber der Arbeitsplatte zu positionieren ist, indem ein beanspruchtes System und ein Unterbau umfassend einen Aufnahmebereich vorgesehen ist. Der Aufnahmebereich dient dazu, das mindestens eine Funktionselement und das diesem zugeordnete zweite Zentriermittel aufzunehmen. Somit kann das Funktionselement bzw. können mehrere Funktionselemente vollständig in oder auf dem Unterbau angeordnet werden, wobei die Arbeitsplatte auf den Unterbau auflegbar und ggf. auf diesem fixierbar ist. Insbesondere ist denkbar, dass die Arbeitsplatte form- und/oder kraftschlüssig und/oder stoffschlüssig mit dem Unterbau verbindbar ist. Aufgrund des an der Arbeitsplatte angeordneten ersten Zentriermittels, das mit dem zweiten Zentriermittel des Funktionselements korrespondiert, wird das Funktionselement beim Auflegen der Arbeitsplatte automatisch ausgerichtet und exakt gegenüber der Arbeitsplatte positioniert.

Die Arbeitsplatte und das mindestens eine Funktionselement sowie damit verbundenen Bauteile können die voranstehend beschriebenen Merkmale und Vorteile des Systems gemäß einem der Ansprüche 1 bis 13 aufweisen, so dass diese ausdrücklich Teil des beanspruchten Arbeitstisches sind.

Bei dem Arbeitstisch kann es sich beispielsweise um einen Küchenarbeitstisch, beispielsweise um eine Kochinsel, und/oder um einen Esstisch und/oder um eine Kombination aus einem Küchenarbeitstisch und einem Esstisch handeln. Des Weiteren kann es sich um einen beliebigen anderen Arbeitstisch handeln, beispielsweise um einen Labortisch.

In Bezug auf das Verfahren werden die zugrundeliegenden Aufgaben des Weiteren durch die Merkmale des nebengeordneten Anspruchs 15 gelöst. Danach weist das erfindungsgemäße Verfahren zur Herstellung eines Arbeitstisches nach Anspruch 14 die folgenden Verfahrensschritte auf:
- Anordnen des Funktionselements auf oder in dem Aufnahmebereich des Unterbaus,
- Positionieren der Arbeitsplatte gegenüber dem Unterbau, so dass das erste Zentriermittel und das zweite Zentriermittel miteinander in Eingriff gebracht werden, indem über ein unmittelbar oder mittelbar mit dem zweiten Zentriermittel verbundenes Lagerelement eine vertikale und/oder laterale Verschiebung ermöglicht wird,
- Auflegen der Arbeitsplatte auf den Unterbau, so dass das mindestens eine Funktionselement mittels des ersten Zentriermittels und des zweiten Zentriermittels in eine definierte Position gegenüber der Arbeitsplatte gebracht wird.

Dabei ist erkannt worden, dass die Herstellung bzw. die Errichtung eines Arbeitstisches auf besonders einfache Weise erfolgen kann, indem zunächst das Funktionselement, welches mindestens ein zweites Zentriermittel und ggf. ein Lagerelement aufweist, auf oder in dem Aufnahmebereich des Unterbaus angeordnet wird. Sodann wird die Arbeitsplatte derart gegenüber dem Unterbau positioniert, dass die ersten Zentriermittel und die zweiten Zentriermittel miteinander in Eingriff bringbar sind, d.h. im Wesentlichen zueinander ausgerichtet sind. Durch das Auflegen der Arbeitsplatte werden das erste und zweite Zentriermittel miteinander in Eingriff gebracht, so dass eine exakte Positionierung des Funktionselements gegenüber der Arbeitsplatte realisiert werden kann.

In besonders vorteilhafter Weise ist ein Lagerelement unmittelbar oder mittelbar mit dem zweiten Zentriermittel verbunden, welches eine vertikale Verschiebung ermöglicht.

Weitere wichtige Merkmale und Vorteile der Erfindung ergeben sich aus den Unteransprüchen, aus den Figuren, und aus dazugehöriger Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der Erfindung sind in den Figuren dargestellt und werden in der nachfolgenden Beschreibung näher erläutert, wobei sich gleiche Bezugszeichen auf gleiche oder ähnliche oder funktional gleiche Bauteile oder Elemente beziehen. In der Zeichnung zeigen
- Fig. 1: in einer schematischen Darstellung eine Aufsicht auf eine Arbeitsplatte,
- Fig. 2a: in einer schematischen Darstellung eine Aufsicht auf einen Teilbereich einer Arbeitsplatte umfassend ein Funktionselement,
- Fig. 2b: in einer schematischen Darstellung eine Aufsicht auf einen weiteren Teilbereich einer Arbeitsplatte umfassend ein Funktionselement,
- Fig. 3: in einer schematischen Darstellung eine Seitenansicht eines Ausführungsbeispiels eines beanspruchten Systems,
- Fig. 4: in einer schematischen Darstellung eine Seitenansicht eines weiteren Ausführungsbeispiels eines beanspruchten Systems,
- Fig. 5: in einer schematischen Darstellung eine Seitenansicht eines weiteren Ausführungsbeispiels eines beanspruchten Systems,
- Fig. 6: in einer schematischen Darstellung eine Seitenansicht eines weiteren Ausführungsbeispiels eines beanspruchten Systems,
- Fig. 7: in einer schematischen Darstellung eine Seitenansicht eines weiteren Ausführungsbeispiels eines beanspruchten Systems,
- Fig. 8: in einer schematischen Darstellung eine Seitenansicht eines weiteren Ausführungsbeispiels eines beanspruchten Systems,
- Fig. 9: in schematischen Darstellungen eine Aufsicht sowie eine geschnittene Seitenansicht eines erfindungsgemäßen Arbeitstisches, und
- Fig. 10: in einer schematischen Ansicht den Ablauf des beanspruchten Verfahrens.

Es wird darauf hingewiesen, dass zur Verbesserung der Übersichtlichkeit in den Figuren bei mehrfach enthaltenen Elementen nicht jedes der Elemente mit einem Bezugszeichen versehen ist.

Fig. 1 zeigt in einer schematischen Darstellung ein Ausführungsbeispiel einer beanspruchten Arbeitsplatte 1. Die Arbeitsplatte 1 dient als Kochfläche bzw. zur Zubereitung von Speisen, insbesondere zum Schneiden von Nahrungsmitteln.

Die Arbeitsplatte 1 weist auf ihrer Oberfläche Markierungen 2 auf, mit welchen ein Bereich gekennzeichnet ist, der zum Erhitzen von Kochgeschirr dient. Weiterhin weist eine Beschichtung der Arbeitsplatte 1 Aussparungen 13 auf, an welchen Leuchtelemente positionierbar sind, die beispielsweise auf einem gemeinsamen Träger mit einem Heizelement verbunden angeordnet sein können. Des Weiteren ist eine Leuchtanzeige 3 an der Arbeitsplatte ausgebildet, so dass in diesem Bereich eine entsprechende Markierung oder Aussparung von Beschichtungen von der Arbeitsplatte 1 angeordnet ist. Im Bereich der Markierung 2 sowie der Leuchtanzeige 3 sind unterhalb der Arbeitsplatte 1 Funktionselemente 4 vorgesehen, nämlich Heizelemente sowie Leuchtelemente, die in der Ansicht von Fig. 1 nicht sichtbar sind.

In den Fig. 2a und 2b ist jeweils eine Aufsicht auf einen Teilbereich einer Arbeitsplatte 1 umfassend ein darunter angeordnetes Funktionselement 4 dargestellt. Dabei ist das Funktionselement 4 nicht exakt gegenüber der Arbeitsplatte 1 bzw. der auf der Arbeitsplatte 1 vorgesehenen Markierung 2 positioniert. Um eine ordnungsgemäße Funktion zwischen Arbeitsplatte 1 und Funktionselement 4 zu gewährleisten, ist das Funktionselement 4 exakt gegenüber der Arbeitsplatte 1 anzuordnen, das heißt die Toleranzen d1 und d2 müssen minimiert werden.

Im Detail zeigt Fig. 3 in einer schematischen Darstellung ein erstes Ausführungsbeispiel eines Systems, welches es ermöglicht, dass die Funktionselemente 4 exakt gegenüber der Arbeitsplatte 1 positioniert werden.

Dabei sind drei Funktionselemente 4 vorgesehen, wobei es sich hierbei beispielsweise um Heizeinrichtungen, Bediensensoren, Leuchtelemente etc. handeln kann. Die Funktionselemente 4 sind auf einem gemeinsamen Träger 5 in einer definierten Position angeordnet. Des Weiteren sind an der Unterseite der Arbeitsplatte 1 erste Zentriermittel 6 vorgesehen, die mit zweiten Zentriermitteln 7 korrespondieren, welche auf der Oberseite des Trägers 5 angeordnet sind. Die ersten Zentriermittel 6 weisen eine kegelförmige Ausnehmung auf, in welche die ebenfalls kegelförmige Kontur der zweiten Zentriermittel 7 passgenau einbringbar ist.

Des Weiteren sind an der Unterseite des Trägers 5 Lagerelemente 8 angeordnet, die zur Positionierung auf einem nicht dargestellten Unterbau dienen. Die Lagerelemente 8 sind entlang des Pfeils 9 in lateraler Richtung sowie entlang des Pfeils 10 in vertikaler Richtung bewegbar. Beispielsweise kann das Lagerelement 8 aus einem elastischen Material hergestellt sein.

Nachdem der Träger 5 mit den Lagerelementen 8 auf einer Aufnahme eines Unterbaus positioniert worden ist, kann die Arbeitsplatte 1 auf den Unterbau aufgelegt werden, derart, dass die ersten Zentriermittel 6 und die zweiten Zentriermittel 7 ineinander greifen. Aufgrund der schräg zueinander verlaufenden Flächen der ersten Zentriermittel 6 und der zweiten Zentriermittel 7 sowie der lateralen Beweglichkeit der Lagerelemente 8 wird der Träger 5 mit den darauf befindlichen Funktionselementen 4 gegenüber der Arbeitsplatte 1 beim Auflegen der Arbeitsplatte in die gewünschte Position geschoben. Somit befinden sich auch die Funktionselemente 4 gegenüber der Arbeitsplatte 1 in einer definierten Orientierung, so dass die Toleranz d3 durch die laterale Verschiebung des Trägers 5 ausgeglichen wird .

In dem in Fig. 3 dargestellten Ausführungsbeispiel sind die ersten Zentriermittel 6 als von der Arbeitsplatte 1 separate Bauteile ausgebildet, die mit der Arbeitsplatte 1 beispielsweise verklebt sind. Die ersten Zentriermittel 6 können insbesondere in Form von Kunststoffbauteilen vorliegen.

Die zweiten Zentriermittel 7 sind in der Ausführungsform der Fig. 3 ebenfalls als separate Elemente ausgebildet und mit dem Träger 5 - beispielsweise adhäsiv - verbunden. Gleiches gilt für die Lagerelemente 8.

Das in Fig. 3 gezeigte Ausführungsbeispiel eines beanspruchten Systems ermöglicht es somit, dass zunächst die ersten Zentriermittel 6 an definierten Stellen der Arbeitsplatte 1 angeordnet werden, und dass die Funktionselemente 4, die zweiten Zentriermittel 7 und die Lagerelemente 8 zu einem gemeinsamen Bauteil miteinander verbunden werden. Dieses Bauteil kann sodann auf einen Unterbau aufgebracht werden, wobei die Positionierung der Funktionselemente 4 gegenüber der Arbeitsplatte 1 beim Auflegen der Arbeitsplatte 1 nahezu "automatisch" bzw. zwingend erfolgt.

Fig. 4 zeigt ein weiteres Ausführungsbeispiel eines beanspruchten Systems. Das in Fig. 4 gezeigte Ausführungsbeispiel unterscheidet sich von dem in Fig. 3 gezeigten Ausführungsbeispiel lediglich durch die Ausgestaltung des ersten Zentriermittels 6 und des damit korrespondierenden Zentriermittels 7. Das System umfasst somit ebenfalls eine Arbeitsplatte 1, an der das erste Zentriermittel 6 angeordnet ist. Dieses ist in dem hier dargestellten Ausführungsbeispiel als Rahmen realisiert.

In das als Rahmen ausgebildete erste Zentriermittel 6 können die zweiten Zentriermittel 7 aufgrund ihrer mit dem ersten Zentriermittel 6 korrespondierenden äußeren kegelstumpfartigen bzw. pyramidenstumpfartigen Geometrie eingreifen. Auch bei diesem Ausführungsbeispiel sind die zweiten Zentriermittel 7 auf einem gemeinsamen Träger 5 mit drei Funktionselementen 4 angeordnet. Der Träger 5 umfasst des Weiteren zumindest in lateraler Richtung bewegliche Lagerelemente 8. Sofern die Lagerelemente 8 auf dem Aufnahmebereich eines Unterbaus aufliegen, werden die Funktionselemente 4 beim Ineinandergreifen der ersten Zentriermittel 6 und zweiten Zentriermittel 7 exakt gegenüber der Arbeitsplatte 1 positioniert.

Fig. 5 zeigt ein weiteres Ausführungsbeispiel eines erfindungsgemäßen Systems umfassend eine Arbeitsplatte 1 und daran angeordnete erste Zentriermittel 6. Des Weiteren sind zweite Zentriermittel 7 auf einem gemeinsamen Träger 5 mit drei Funktionselementen 4 angeordnet. Der Träger 5 weist Lagerelemente 8 auf, die zumindest eine laterale Bewegung ermöglichen.

Bei dem hier dargestellten Ausführungsbeispiel sind die ersten Zentriermittel 6 und zweiten Zentriermittel 7 kegelstumpfförmig oder pyramidenstumpfförmig bzw. als kegelstumpfförmige oder pyramidenstumpfförmige Aufnahme ausgebildet, so dass eine exakte Positionierung der Funktionselemente 4 gegenüber der Arbeitsplatte 1 erreicht ist, wenn die zweiten Zentriermittel 7 in die ersten Zentriermittel 6 eingreifen.

Fig. 6 zeigt ein weiteres Ausführungsbeispiel eines beanspruchten Systems. Dabei weist die Arbeitsplatte 1 erste Zentriermittel 6, 6' auf, die einteilig mit der Arbeitsplatte ausgebildet sind. Das erste Zentriermittel 6 ist als im Wesentlichen konvexe Materialerhebung auf der Arbeitsplatte 1 ausgebildet, wohingegen das erste Zentriermittel 6' als im Wesentlichen konkave Ausnehmung in der Arbeitsplatte 1 realisiert ist.

Die drei Funktionselemente 4 sind auf einem gemeinsamen Träger 5 angeordnet. Des Weiteren sind zweite Zentriermittel 7, 7' an dem Träger 5 angeordnet, beispielsweise mit diesem verklebt. Das zweite Zentriermittel 7 weist eine im Wesentliche konkave Ausnehmung auf, die mit der Erhebung des ersten Zentriermittels 6 korrespondiert. Des Weiteren ist das zweite Zentriermittel 7' mit einer im Wesentlichen konvexen Erhebung ausgestaltet, die in die konkave Ausnehmung des ersten Zentriermittels 6'eingreifen kann.

Auch in diesem Ausführungsbeispiel sind an dem Träger 5 Lagerelemente 8 vorgesehen, die zumindest eine laterale, ggf. auch eine vertikale Bewegung des Trägers 5 ermöglichen.

Die Fig. 7 und 8 zeigen zwei weitere Ausführungsbeispiele eines beanspruchten Systems. Danach sind an der Arbeitsplatte 1 erste Zentriermittel 6 angeordnet. Des Weiteren sind zweite Funktionselemente 11 mit der Arbeitsplatte 1 verbunden, nämlich über einen zweiten Träger 12, der mit den ersten Zentriermitteln 6 in Verbindung steht, bzw. bei diesen eingreift.

Die Ausführungsbeispiele der Fig. 7 und 8 unterscheiden sich lediglich darin, dass gemäß Fig. 7 mehrere erste Funktionselemente 4 vorgesehen sind, die hier auf unterschiedlichen Seiten des Trägers 5 angeordnet sind. Gemäß Fig. 8 ist hingegen lediglich ein einziges erstes Funktionselement 4 angeordnet. Das bzw. die ersten Funktionselemente 4 können beispielsweise zur Energieversorgung und/oder zur Kommunikation mit den zweiten Funktionselementen 11 dienen. Mit anderen Worten können die Funktionselemente 4, 11 als Funktionselementenpaar verstanden werden, insbesondere zur induktiven Energieübertragung oder RFID-Kopplung. Dabei ist es notwendig, die Funktionselementenpaare mit geringen Toleranzen zueinander anzuordnen, um eine sichere bzw. effektive Funktionsweise zu gewährleisten. Das bzw. die ersten Funktionselementen 4 sind an einem gemeinsamen Träger 5 angeordnet, der zweite Zentriermittel 7 aufweist. Die ersten Zentriermittel 6 und zweiten Zentriermittel 7 entsprechen den in Fig. 3 dargestellten Zentriermitteln 6, so dass zur Vermeidung von Wiederholungen hierzu auf die voranstehende Figurenbeschreibung verwiesen wird. Es wird des Weiteren darauf hingewiesen, dass die ersten Zentriermittel 6 und die zweiten Zentriermittel 7 auch gemäß der in den Fig. 4 oder 5 dargestellten ersten Zentriermittel 6 und zweiten Zentriermittel 7 ausgebildet sein können.

Wesentlich ist, dass bei den in den Fig. 7 und 8 gezeigten Systemen erste Funktionselemente 4 und zweite Funktionselemente 11 angeordnet sind, wobei die ersten Funktionselemente 4 beim Eingreifen der zweiten Zentriermittel 7 in die ersten Zentriermittel 6 der Arbeitsplatte 1 in einer definierten Position anordenbar sind.

Fig. 9 zeigt in schematischen Darstellungen eine Aufsicht sowie eine geschnittene Seitenansicht eines erfindungsgemäßen Arbeitstisches 14. Der Arbeitstisch 14 weist einen Unterbau 15 mit Aufnahmebereichen 16 auf. Auf bzw. in den Aufnahmebereichen 16 sind die Funktionselemente 4 positionierbar. Des Weiteren kann die Arbeitsplatte 1 auf dem Unterbau 15 aufgelegt werden.

Die Arbeitsplatte 1 weist eine Markierung 2 zur Kennzeichnung eines Bereichs auf, in dem Kochgeschirr mittels Induktion erhitzbar ist. Mit der Markierung 2' ist ein Bereich dargestellt, in dem die Erhitzung von Kochgeschirr mittels IR-Strahlung möglich ist.

In diesem Ausführungsbeispiel ist an der als transparente Glaskeramik verwirklichten Arbeitsplatte 1 eine opake Beschichtung 17 ausgebildet, die Aussparungen 13 aufweist, so dass über ein als Leuchtelement realisiertes Funktionselement 4 eine Beleuchtung im Bereich der Markierungen 2, 2' möglich ist. Des Weiteren ist eine Leuchtanzeige 3 vorgesehen. In dem Bereich der Leuchtanzeige 3 weist die Arbeitsplatte 1 eine semi-transparente Beschichtung 18 auf, so dass eine Beleuchtung durch das in diesem Bereich angeordnete Funktionselement 4 möglich ist.

In dem Bereich 2' ist die Arbeitsplatte 1 mit einer temperaturfesten und IRtransparenten Beschichtung 19 versehen, so dass das in diesem Bereich angeordnete und als Strahlungsheizkörper bzw. Strahlungsheizelement realisierte Funktionselement 4
auf der Arbeitsplatte 1 abgestelltes Kochgeschirr erhitzen kann.

Aus Fig. 9 geht des Weiteren hervor, dass drei Träger 5 vorgesehen sind, an welchen jeweils ein oder mehrere Funktionselemente 4 angeordnet sind. An den Trägern 5 sind jeweils zweite Zentriermittel 7 ausgebildet, die mit ersten Zentriermitteln 6 der Arbeitsplatte 1 derart zusammenwirken, dass die Träger 5 und somit die Funktionselemente 4 in einer definierten Position gegenüber der Arbeitsplatte 1 ausgerichtet werden, wenn die Arbeitsplatte 1 auf den Unterbau 15 aufgelegt wird.

Des Weiteren ist deutlich zu erkennen, dass an der Unterseite der Träger 5 Lagerelemente 8 ausgebildet sind, mit welchen die Träger 5 und somit die Funktionselemente 4 an dem Unterbau angeordnet sind. Die Lagerelemente 8 sind entlang des Pfeils 9 in lateraler Richtung und entlang des Pfeils 10 in vertikaler Richtung bewegbar.

Da die Ausgestaltung des Systems des Weiterem dem in Fig. 3 dargestellten Ausführungsbeispiel entspricht, wird zur Vermeidung von Wiederholungen auf die voranstehende Beschreibung von Fig. 3 verwiesen.

Fig. 10 zeigt in einer schematischen Darstellung den Ablauf des beanspruchten Verfahrens. Danach wird in einem ersten Schritt S1 das Funktionselement auf oder in dem Aufnahmebereich eines Unterbaus angeordnet.

In einem zweiten Schritt S2 wird die Arbeitsplatte derart gegenüber dem Unterbau positioniert, dass die ersten Zentriermittel und die zweiten Zentriermittel miteinander in Eingriff bringbar sind. Mit anderen Worten wird die Arbeitsplatte derart gegenüber dem Unterbau ausgerichtet, dass die ersten Zentriermittel und die zweiten Zentriermittel derart zueinander ausgerichtet sind, dass sie ineinander greifen können. In einem dritten Schritt S3 wird die Arbeitsplatte auf den Unterbau aufgelegt, wobei das mindestens eine Funktionselement durch das Zusammenwirken der ersten und zweiten Zentriermittel in die gewünschte Position gegenüber der Arbeitsplatte gebracht wird. Mit dem beanspruchten Verfahren ist es somit möglich, das Funktionselement bzw. mehrere Funktionselemente im Unterbau anzuordnen, so dass die Arbeitsplatte lediglich aufgelegt werden muss, wodurch sich der Montageaufwand erheblich minimieren lässt.

Hinsichtlich weiterer vorteilhafter Ausgestaltungen der beanspruchten Gegenstände wird zur Vermeidung von Wiederholungen auf den allgemeinen Teil der Beschreibung sowie auf die beigefügten Ansprüche verwiesen.

Schließlich sei ausdrücklich darauf hingewiesen, dass die voranstehend beschriebenen Ausführungsbeispiele der beanspruchten Gegenstände lediglich zur Erörterung der beanspruchten Lehre dienen, diese jedoch nicht auf die Ausführungsbeispiele einschränken. Der Schutzumfang wird durch Ansprüche 1 bis 15 definiert.

### Bezugszeichenliste

- 1: Arbeitsplatte
- 2, 2': Markierung
- 3: Leuchtanzeige
- 4: erstes Funktionselement
- 5: erster Träger
- 6, 6': erste Zentriermittel
- 7, 7': zweite Zentriermittel
- 8: Lagerelement
- 9: Pfeil (lateral)
- 10: Pfeil (horizontal)
- 11: zweite Funktionselemente
- 12: zweiter Träger
- 13: Aussparung
- 14: Arbeitstisch
- 15: Unterbau
- 16: Aufnahmebereich
- 17: opake Beschichtung
- 18: semi-transparente Beschichtung
- 19: IR-transparente Beschichtung
- S1: erster Schritt
- S2: zweiter Schritt
- S3: dritter Schritt

## Patentansprüche

1. System umfassend eine Arbeitsplatte (1) und mindestens ein an einer Unterseite der Arbeitsplatte (1) angeordnetes Funktionselement (4), wobei die Arbeitsplatte (1) an ihrer Unterseite mindestens ein erstes Zentriermittel (6, 6') aufweist, wobei das Funktionselement (4) mindestens ein zweites Zentriermittel (7, 7') aufweist und wobei das erste Zentriermittel (6, 6') und das zweite Zentriermittel (7, 7') derart miteinander korrespondierend ausgebildet sind, dass das Funktionselement (4) in einer definierten Position gegenüber der Arbeitsplatte (1) angeordnet ist, **dadurch gekennzeichnet, dass** ein Lagerelement (8) unmittelbar oder mittelbar mit dem zweiten Zentriermittel (7, 7') verbunden ist, so dass eine Positionierung des Funktionselements (4) gegenüber der Arbeitsplatte (1) ermöglicht ist und dass das zweite Zentriermittel (7, 7') und das damit verbundene Funktionselement (4) vertikal und/oder lateral bewegbar sind.

2. System nach Anspruch 1, **dadurch gekennzeichnet, dass** die Arbeitsplatte (1) zumindest teilweise aus Glas und/oder aus einer Glaskeramik hergestellt ist.

3. System nach Anspruch 1 oder 2, **dadurch gekennzeichnet, dass** es sich bei dem Funktionselement (4) um eine Leuchtanzeige (3) und/oder um ein Heizelement und/oder um ein Energieübertragungselement und/oder um ein Sensorelement und/oder um eine Lüftungseinrichtung und/oder um ein Informationsübertragungselement handelt.

4. System nach einem der Ansprüche 1 bis 3, **dadurch gekennzeichnet, dass** das Lagerelement (8) aus einem elastischen Material hergestellt ist und/oder als Feder realisiert ist.

5. System nach einem der Ansprüche 1 bis 4, **dadurch gekennzeichnet, dass** das erste Zentriermittel (6, 6') einteilig mit der Arbeitsplatte (1) ausgebildet ist.

6. System nach einem der Ansprüche 1 bis 5, **dadurch gekennzeichnet, dass** das zweite Zentriermittel (6, 6') form- und/oder kraftschlüssig und/oder stoffschlüssig mit dem mindestens einen Funktionselement (4) verbunden ist.

7. System nach einem der Ansprüche 1 bis 6, **dadurch gekennzeichnet, dass** das erste Zentriermittel (6, 6') konkav und das zweite Zentriermittel (7, 7') konvex ausgebildet sind und/oder dass das erste Zentriermittel (6, 6') konvex und das zweite Zentriermittel (7, 7') konkav ausgebildet sind.

8. System nach einem der Ansprüche 1 bis 7, **dadurch gekennzeichnet, dass** das erste Zentriermittel (6, 6') und das zweite Zentriermittel (7, 7') als Elemente einer Nut-Feder-Verbindung ausgebildet sind.

9. System nach einem der Ansprüche 1 bis 8, **dadurch gekennzeichnet, dass** mindestens ein Funktionselement (4), mindestens ein zweites Zentriermittel (7, 7') und ggf. mindestens ein Lagerelement (8) an einem gemeinsamen Träger (5) angeordnet sind.

10. System nach einem der Ansprüche 1 bis 9, **dadurch gekennzeichnet, dass** mindestens ein erstes Funktionselement (4) und mindestens ein zweites Funktionselement (11) angeordnet sind, wobei das zweite Funktionselement (11) mit dem ersten Zentriermittel (6, 6') verbunden ist und wobei das zweite Zentriermittel (7, 7') an dem ersten Funktionselement (4) angeordnet ist, so dass das erste Funktionselement (4) gegenüber der Arbeitsplatte (1) und somit gegenüber dem zweiten Funktionselement (11) in einer definierten Position anordenbar ist.

11. System nach Anspruch 10, **dadurch gekennzeichnet, dass** das zweite Funktionselement (11) lösbar mit dem ersten Zentriermittel (6, 6') verbindbar ist, beispielsweise über einen mit dem ersten Zentriermittel (6, 6') form- und/oder kraftschlüssig verbindbaren Montagehalter.

12. System nach Anspruch 10 oder 11, **dadurch gekennzeichnet, dass** das zweite Funktionselement (11) über das erste Funktionselement (4) mit Energie versorgbar ist und/oder dass zwischen dem ersten Funktionselement (11) und dem zweiten Funktionselement (11) Daten austauschbar sind.

13. System nach einem der Ansprüche 1 bis 12, **dadurch gekennzeichnet, dass** es sich bei der Arbeitsplatte (1) um eine Küchenarbeitsplatte handelt, beispielsweise zum Erhitzen und/oder Schneiden von Speisen.

14. Arbeitstisch umfassend ein System nach einem der Ansprüche 1 bis 13 und einen Unterbau, wobei der Unterbau einen Aufnahmebereich aufweist, auf oder in dem das mindestens eine Funktionselement (4) positioniert ist und wobei die Arbeitsplatte (1) auf dem Unterbau aufliegt.

15. Verfahren zur Herstellung eines Arbeitstisches nach Anspruch 14, mit folgenden Verfahrensschritten:
- Anordnen des Funktionselements (4) auf oder in dem Aufnahmebereich des Unterbaus,
- Positionieren der Arbeitsplatte (1) gegenüber dem Unterbau, so dass das erste Zentriermittel (6, 6') und das zweite Zentriermittel (7, 7') miteinander in Eingriff gebracht werden, indem über ein unmittelbar oder mittelbar mit dem zweiten Zentriermittel (7, 7') verbundenes Lagerelement (8) eine vertikale und/oder laterale Verschiebung ermöglicht wird,
- Auflegen der Arbeitsplatte (1) auf den Unterbau, so dass das mindestens eine Funktionselement (4) mittels des ersten Zentriermittels (6, 6') und des zweiten Zentriermittels (7, 7') in eine definierte Position gegenüber der Arbeitsplatte (1) gebracht wird.

## Claims

1. System comprising a worktop (1) and at least one functional element (4) which is arranged at a lower side of the worktop (1), wherein the worktop (1) has at the lower side thereof at least one first centering means (6, 6'), wherein the functional element (4) has at least one second centering means (7, 7') and wherein the first centering means (6, 6') and the second centering means (7, 7') are constructed to correspond to each other in such a manner that the functional element (4) is arranged in a defined position with respect to the worktop (1), **characterised in that** a bearing element (8) is connected directly or indirectly to the second centering means (7, 7') so that a positioning of the functional element (4) with respect to the worktop (1) is enabled and **in that** the second centering means (7, 7') and the functional element (4) which is connected thereto can be moved vertically and/or laterally.

2. System according to claim 1, **characterised in that** the worktop (1) is produced at least partially from glass and/or from a glass ceramic material.

3. System according to claim 1 or 2, **characterised in that** the functional element (4) is an illuminated display (3) and/or a heating element and/or an energy transmission element and/or a sensor element and/or a ventilation device and/or an information transmission element.

4. System according to any one of claims 1 to 3, **characterised in that** the bearing element (8) is produced from a resilient material and/or is produced as a spring.

5. System according to any one of claims 1 to 4, **characterised in that** the first centering means (6, 6') is constructed integrally with the worktop (1).

6. System according to any one of claims 1 to 5, **characterised in that** the second centering means (6, 6') is connected to the at least one functional element (4) in a positive-locking and/or non-positive locking and/or materially engaging manner.

7. System according to any one of claims 1 to 6, **characterised in that** the first centering means (6, 6') is constructed in a concave manner and the second centering means (7, 7') is constructed in a convex manner and/or **in that** the first centering means (6, 6') is constructed in a convex manner and the second centering means (7, 7') is constructed in a concave manner.

8. System according to any one of claims 1 to 7, **characterised in that** the first centering means (6, 6') and the second centering means (7, 7') are constructed as elements of a tongue and groove joint.

9. System according to any one of claims 1 to 8, **characterised in that** at least one functional element (4), at least one second centering means (7, 7') and where applicable at least one bearing element (8) are arranged on a common carrier (5).

10. System according to any one of claims 1 to 9, **characterised in that** at least one first functional element (4) and at least one second functional element (11) are arranged, wherein the second functional element (11) is connected to the first centering means (6, 6') and wherein the second centering means (7, 7') is arranged on the first functional element (4) so that the first functional element (4) can be arranged in a defined position with respect to the worktop (1) and consequently with respect to the second functional element (11).

11. System according to claim 10, **characterised in that** the second functional element (11) can be releasably connected to the first centering means (6, 6'), for example, by means of an assembly retention member which can be connected to the first centering means (6, 6') in a positive-locking and/or non-positive-locking manner.

12. System according to claim 10 or 11, **characterised in that** the second functional element (11) can be supplied with energy by means of the first functional element (4) and/or **in that** data can be exchanged between the first functional element (11) and the second functional element (11).

13. System according to any one of claims 1 to 12, **characterised in that** the worktop (1) is a kitchen worktop, for example, for heating and/or cutting food products.

14. Work table comprising a system according to any one of claims 1 to 13 and a substructure, wherein the substructure has a receiving region on or in which the at least one functional element (4) is positioned and wherein the worktop (1) is positioned on the substructure.

15. Method for producing a work table according to claim 14, having the following method steps:
- arranging the functional element (4) on or in the receiving region of the substructure,
- positioning the worktop (1) with respect to the substructure so that the first centering means (6, 6') and the second centering means (7, 7') are moved into engagement with each other by a vertical and/or lateral displacement being enabled by means of a bearing element (8) which is directly or indirectly connected to the second centering means (7, 7'),
- placing the worktop (1) on the substructure so that the at least one functional element (4) is moved by means of the first centering means (6, 6') and the second centering means (7, 7') into a defined position with respect to the worktop (1) .

## Revendications

1. Système comprenant une plaque de travail (1) et au moins un élément fonctionnel (4) disposé sur un côté inférieur de la plaque de travail (1), dans lequel la plaque de travail (1) comprend, sur son côté inférieur, au moins un premier moyen de centrage (6, 6'), dans lequel l'élément fonctionnel (4) comprend au moins un deuxième moyen de centrage (7, 7') et dans lequel le premier moyen de centrage (6, 6') et le deuxième moyen de centrage (7, 7') sont conçus de manière correspondante entre eux de façon à ce que l'élément fonctionnel (4) soit disposé dans une position définie par rapport à la plaque de travail (1),
**caractérisé en ce qu'**un élément de palier (8) est relié directement ou indirectement avec le deuxième moyen de centrage (7, 7'), de façon à ce qu'un positionnement de l'élément fonctionnel (4) par rapport à la plaque de travail (1) soit autorisé et à ce que le deuxième moyen de centrage (7, 7') et l'élément fonctionnel (4) qui est relié avec celui-ci soient mobiles verticalement et/ou latéralement.

2. Système selon la revendication 1, **caractérisé en ce que** la plaque de travail (1) est constituée au moins partiellement de verre et/ou d'une céramique vitreuse.

3. Système selon la revendication 1 ou 2, **caractérisé en ce que** l'élément fonctionnel (4) est un affichage lumineux (3) et/ou un élément chauffant et/ou un élément de transmission d'énergie et/ou un élément de capteur et/ou un dispositif de ventilation et/ou un élément de transmission d'informations.

4. Système selon l'une des revendications 1 à 3, **caractérisé en ce que** l'élément de palier (8) est constitué d'un matériau élastique et/ou est conçu comme un ressort.

5. Système selon l'une des revendications 1 à 4, **caractérisé en ce que** le premier moyen de centrage (6, 6') est formé d'une seule pièce avec la plaque de travail (1).

6. Système selon l'une des revendications 1 à 5, **caractérisé en ce que** le deuxième moyen de centrage (6, 6') est relié avec l'au moins un élément fonctionnel (4) par complémentarité de forme et/ou par force et/ou par liaison de matière.

7. Système selon l'une des revendications 1 à 6, **caractérisé en ce que** le premier moyen de centrage (6, 6') présente une forme concave et le deuxième moyen de centrage (7, 7') présente une forme convexe et/ou **en ce que** le premier moyen de centrage (6, 6') présente une forme convexe et le deuxième moyen de centrage (7, 7') présente une forme concave.

8. Système selon l'une des revendications 1 à 7, **caractérisé en ce que** le premier moyen de centrage (6, 6') et le deuxième moyen de centrage (7, 7') sont conçus comme des éléments d'une liaison à rainure et languette.

9. Système selon l'une des revendications 1 à 8, **caractérisé en ce qu'**au moins un élément fonctionnel (4), au moins un deuxième moyen de centrage (7, 7') et, le cas échéant, au moins un élément de palier (8), sont disposés sur un support (5) commun.

10. Système selon l'une des revendications 1 à 9, **caractérisé en ce qu'**au moins un premier élément fonctionnel (4) et au moins un deuxième élément fonctionnel (11) sont disposés, dans lequel le deuxième élément fonctionnel (11) est relié avec le premier moyen de centrage (6, 6') et dans lequel le deuxième moyen de centrage (7, 7') est disposé sur le premier élément fonctionnel (4), de façon à ce que le premier élément fonctionnel (4) puisse être disposé dans une position définie par rapport à la plaque de travail (1) et donc par rapport au deuxième élément fonctionnel (11).

11. Système selon la revendication 10, **caractérisé en ce que** le deuxième élément fonctionnel (11) peut être relié de manière amovible avec le premier moyen de centrage (6, 6'), par exemple par l'intermédiaire d'un support de montage pouvant être relié avec le premier moyen de centrage (6, 6') par complémentarité de forme et/ou par force.

12. Système selon la revendication 10 ou 11, **caractérisé en ce que** le deuxième élément fonctionnel (11) peut être alimenté en énergie par l'intermédiaire du premier élément fonctionnel (4) et/ou **en ce que**, entre le premier élément fonctionnel (11) et le deuxième élément fonctionnel (11), des données peuvent être échangées.

13. Système selon l'une des revendications 1 à 12, **caractérisé en ce que** la plaque de travail (1) est un plan de travail de cuisine, par exemple pour le chauffage et/ou la découpe de plats.

14. Table de travail comprenant un système selon l'une des revendications 1 à 13 et une infrastructure, dans lequel l'infrastructure comprend une partie de logement sur ou dans laquelle l'au moins un élément fonctionnel (4) est positionné et dans lequel le plaque de travail (1) est posée sur l'infrastructure.

15. Procédé de fabrication d'une table de travail selon la revendication 14, avec les étapes suivantes :
- disposition de l'élément fonctionnel (4) sur ou dans la partie de logement de l'infrastructure,
- positionnement de la plaque de travail (1) par rapport à l'infrastructure, de façon à ce que le premier moyen de centrage (6, 6') et le deuxième moyen de centrage (7, 7') puissent être emboîtés entre eux, un déplacement vertical et/ou latérale étant possible grâce à un élément de palier (8) relié directement ou indirectement avec le deuxième moyen de centrage (7, 7'),
- pose de la plaque de travail (1) sur l'infrastructure, de façon à ce que l'au moins un élément fonctionnel (4) est amené dans une position définie par rapport à la plaque de travail (1) à l'aide du premier moyen de centrage (6, 6') et du deuxième moyen de centrage (7, 7').
